# EUROPÄISCHE PATENTSCHRIFT

(11) **EP 0 358 141 B1**
(45) Veröffentlichungstag und Bekanntmachung des Hinweises auf die Patenterteilung: **29.01.1992**
(21) Anmeldenummer: 89116273.7
(22) Anmeldetag: 04.09.1989
(51) Int. Cl.: F01D 21/04, F02C 7/00

(54) **Berstschutzring aus Faserwerkstoff**
Containment ring made of fibrous material
Anneau de rétention fabriqué d'un matériau fibreux

(30) Priorität: 06.09.1988 DE 3830232
(43) Veröffentlichungstag der Anmeldung: 14.03.1990
(73) Patentinhaber: MTU MOTOREN- UND TURBINEN-UNION MÜNCHEN GMBH, D-80976 München (DE)
(72) Erfinder: Neubert, Horst, Dr., D-8025 Unterhaching (DE)

(56) Entgegenhaltungen:
- DE-A- 2 950 752
- GB-A- 868 197
- GB-A- 2 093 125
- US-A- 3 936 219
- US-A- 3 974 313

## Beschreibung

Die Erfindung betrifft einen Berstschutzring aus Faserwerkstoff zur Verhinderung des Austretens von mit hoher kinetischer Energie aus einem Innenraum abgeschleuderter Teile durch ein Gehäuse.

Aus der DE-OS 2950752 ist beispielsweise ein gattungsgemäser Berstschutzring bekannt geworden, bei dem mehrere Lagen Fasermaterials auf einem Gehäuse aufgewickelt sind. Um eine möglichst hohe Faserausnutzung zu erzielen, ist das Fasermaterial nur wenig oder überhaupt nicht mit Harzmaterial durchtränkt. Hierdurch bleibt dieses elastisch und kann sich bei Beanspruchung durch ein abgeschleudertes Teil derart dehnen, daß die gesamte kinetische Energie aufgenommen wird. Nachteilig bei dieser Ausführung wirkt sich aus, daß bei der Energieumsetzung mehr oder weniger nur der direkt von dem abgeschleuderten Teil getroffene Faserbereich an der Energieumsetzung beteiligt wird. Die nicht direkt getroffenen Fasern werden somit nur geringfügig an der Energieumsetzung beteiligt, was dazu führt, daß zur Erzielung einer hohen Rückhaltewirkung sehr viele Faserlagen übereinander aufgewickelt sein müssen. Dies jedoch ist mit einem hohen Gewicht verbunden.

Aufgabe der Erfindung ist es, einen gattungsgemäßen Berstschutzring zu schaffen, bei dem fast alle Faserstränge an der Energieumsetzung beteiligt sind und somit eine möglichst leichte Ausführung des Berstschutzringes erzielbar ist.

Erfindungsgemäß wird die Aufgabe durch die im Kennzeichen des Hauptanspruches angegebenen Merkmale gelöst.

Die erfindungsgemäße Anordnung hat den Vorteil, daß bei Auftreffen eines abgeschleuderten Teiles, beispielsweise eines Schaufelbruchstückes, aus einer Gasturbine auf einen Bereich des Berstschutzringes die getroffenen Fasern sich entlang ihrer gesamten zickzackartigen Erstreckung dehnen können. Dies wird durch die reibungsarme Kraftumlenkung an den Umlenkstiften erreicht, so daß die Faserstränge am gesamten Umfang des Berstschutzringes fast gleichmäßig belastet werden. Durch diese erhebliche Gesamtlänge jeder belasteten Faser steigt die durch den Faserstrang aufnehmbare Energie gegenüber herkömmlicher Anordnungen um ein Vielfaches. Es wird vorteilhafterweise praktisch das gesamte Fasermaterial also das gesamte Ringvolumen des Berstschutzringes in die Energieumsetzung einbezogen, wodurch die Menge des benötigten Materials und somit das Gewicht erheblich reduzierbar sind.

In vorteilhafter Weiterbildung der Erfindung sind die Umlenkstifte an axial außerhalb des Fasernetzes befindlichen Fixierpunkte des Gehäuses verankert. Dies ermöglicht eine wirksame Abstützung der auf die Umlenkstifte wirkenden Kräfte, wobei die Breite des Berstschutzringes unabhängig von konstruktiv bedingten Orten der Fixierpunkte festlegbar ist.

In weiterer Ausbildung der Erfindung sind die Umlenkstifte bei den Stiftreihen an zwei ortsfesten steifen Ringen angebracht. Diese sind vorzugsweise am Gehäuse angebracht. Dies ermöglichte eine einfache Befestigung des Berstschutzringes an dem Gehäuse, wobei die Reaktionskräfte der Stiftreihen dadurch auf das Gehäuse übertragbar sind, das die steifen Ringe angeschraubt oder angeschweißt sind.

Vorzugsweise sind die Umlenkstifte radial angeordnet. Dies ermöglich die Anbringung eines Vielzahl von Umlenkstiften am Umfang und somit ein dichtgeknüpftes Fasernetz.

In weiterer Ausbildung der Erfindung umfassen die Umlenkstifte um radiale Achsen drehbar gelagerte Rollen. Dies reduziert vorteilhafterweise die Reibung bei der Umschlingung der Umlenkstifte, so daß eine noch gleichmäßigere Belastung der Faserstrange entlang ihrer gesamten Erstreckung möglich wird.

Der Winkel zwischen den Richtungen eines Faserstranges beidseitig eines Umlenkstiftes beträgt zwischen 60 und 120°. Die Größe des Umlenkwinkkels ist abhängig von den auftretenden Kräften an den Stiften bzw. den Faserspannungen. Mit zunehmenden Umlenkkräften sind kleine Winkel zu wählen. Bei kleinen Umlenkwinkeln wird vorteilhafterweise ein dichtes Fasernetz erreicht und die zwischen zwei Umlenkstiften verlaufenden Fasern werden nicht durch die Krümmung des Gehäuses behindert. In einer weiteren vorteilhaften Ausführungsform der Erfindung sind die Kreuzungspunkte übereinanderliegender Faserstränge miteinander verbunden. Dies kann mittels Verknotung oder mittels Verklebung der Faserstränge erfolgen. Durch diese Verbindung übereinanderliegender Faserstränge wird verhindert, daß abgeschleuderte Bruchstücke zwischen einzelnen Fasersträngen durchgleiten. Dadurch kann die Maschenweite des Fasernetzes und somit die Gesamtzahl der verwendeten Fasern reduziert werden.

Die Erfindung wird nachfolgend anhand der beigefügten Zeichnung weiter erläutert. Dabei zeigt:

- Fig. 1:: Eine Ansicht eines Berstschutzringes,
- Fig. 2:: Eine Berstschutzringbefestigung an einem Turbinengehäuse,
- Fig. 3:: Eine alternative Ausführung des Berstschutzringes,
- Fig. 4:: Eine Ansicht in axialer Richtung des Berstschutzringes,
- Fig. 5:: Eine weitere Ausführungsform des Berstschutzringes ni schematischer Seitenansicht.

Wie in Fig. 1 zu sehen, besteht der Berstschutzring 1 im wesentlichen aus zwei parallelen Stiftreihe 6 und 7, die aus über dem Umfang verteilten Umlenkstiften 4 und 5 aufgebaut sind. Zwischen den Stiftreihen 6 und 7 ist ein Fasernetz 8 durch eine Vielzahl von zickzackartig verlegter Faserstränge gebildet, wobei die Faserstränge 11 abwechselnd Umlenkstifte 4 und Umlenkstifte 5 umschlingen. Die Umlenkstifte 4, 5 sind dabei mittels Zuggliedern 15 an Fixierpunkten 10 befestigt. Wie in Fig. 2 gezeigt, kann die Fixierung der Umlenkstifte 4, 5 an radial geteilten Gehäusen über Befestigungsschrauben 16 erfolgen. Mittels dieser Befestigungsschrauben 16 sind die aneinander liegenden Flansche 18a, b zweier Gehäuseabschnitte 19a, b verspannt. Der dargestellte Umlenkstift 5 ist in einem U-förmigen Zugglied 15 gelagert, welches wiederum über die Befestigungsschraube 16 an den Flanschen 18a, b befestigt ist. Der Umlenkstift 5 dient ferner als Achsstift für eine Rolle 14, mittels der die bei Beanspruchung des Berstschutzringes auftretenden Reibungskräfte reduzierbar sind.

Fig. 3 zeigt eine alternative Ausführungsform der Erfindung, wobei die beiden Stiftreihen 6 und 7 an steifen Ringen 2 und 3 angebracht sind. Die Umlenkstifte 4, 5 sind radial ausgerichtet und beispielsweise mit den Ringen 2, 3 verschweißt. Dabei können die steifen Ringe 2, 3 analog zu Fig. 2 als Flansche von Gehäuseabschnitten ausgebildet sein. Die Faserstränge 11 sind dabei an Kreuzungspunkten 9 miteinander verbunden, was mittels Verknoten, Verkleben oder anderer geeigneter Verbindungsmittel geschehen kann.

In der axialen Ansicht des Berstschutzringes 1 gemäß Fig. 4 ist die Verlegung der Faserstränge 11 zwischen Umlenkstiften 4 und 5 dargestellt. Wie erkennbar, können an einzelnen Umlenkstiften 4 mehrere Faserstränge 11 und 16 umgelenkt werden, die zu verschiedenen Umlenkstiften 5 und 17 der anderen Stiftreihe geführt sind.

Bei der Ausführungsform gemäß Fig. 5 sind Ringflansche 12 eines zylindrischen Gehäuses 13 gezeigt, an denen die Umlenkstifte 4 und 5, angebracht sind. Hierdurch werden die aus konstruktiven Gründen erforderlichen Ringflansche des Gehäuses 13 vorteilhafterweise zum Zweck der Abstützung des Berstschutzringes 1 verwendet.

## Patentansprüche

1. Berstschutzring aus Faserwerkstoff zur Verhinderung des Austretens von mit hoher kinetischer Energie aus einem Innenraum abgeschleudeter Teile durch ein Gehäuse, dadurch gekennzeichnet, daß in beidseitigen Randbereichen zwei Reihen (6, 7) über dem Umfang verteilter, am Gehäuse (13) angebrachter Umlenkstifte (4, 5) vorgesehen sind und Faserstränge (11) unter abwechselnder reibungsarmer Umschlingung der Umlenkstifte (4, 5) der beiden Stiftreihen (6, 7) zur Bildung eines gitterartigen Fasernetzes (8) zwischen den Stiftreihen (6, 7) verlegt sind.

2. Berstschutzring nach Anspruch 1, dadurch gekennzeichnet, daß die Umlenkstifte (4, 5) an axial außerhalb des Fasernetzes (8) befindlichen Fixierpunkten (10) am Gehäuse (13) verankert sind.

3. Berstschutzring nach Anspruch 1, dadurch gekennzeichnet, daß die Umlenkstifte (4, 5) der beiden Stiftreihen (6, 7) an zwei ortsfesten, steifen Ringen (2, 3) angebracht sind.

4. Berstschutzring nach einem der Ansprüche 1 bis 3, dadurch gekennzeichnet, daß die Umlenkstifte (4, 5) radial angeordnet sind.

5. Berstschutzring nach einem der Ansprüche 1 bis 3, dadurch gekennzeichnet, daß die Umlenkstifte (4, 5) um radiale Achsen drehbar gelagerte Rollen (14) umfassen.

6. Berstschutzring nach einem der Ansprüche 1 bis 5, dadurch gekennzeichnet, daß der Winkel zwischen den Richtungen eines Faserstrangeds (11) beidseitig eines Umlenkstiftes (4) zwischen 60° und 120° beträgt.

7. Berstschutzring nach einem der Ansprüche 1 bis 6, dadurch gekennzeichnet, daß Kreuzungspunkte (9) übereinanderliegender Faserstränge (11) miteinander verbunden sind.

8. Berstschutzring nach Anspruch 7, dadurch gekennzeichnet, daß die Kreuzungspunkte (9) durch Verknotung der Faserstränge (11) gebildet werden.

9. Berstschutzring nach Anspruch 7, dadurch gekennzeichnet, daß die Kreuzungspunkte (9) durch Verkleben der Faserstränge (11) gebildet werden.

## Claims

1. Fibre composite burst protection ring for preventing the discharge of parts centrifuged with high kinetic energy out of an inner chamber through a housing, characterised in that there are provided in edge areas on both sides two rows (6, 7) of deflection pins (4, 5) which are distributed over the periphery and mounted on the housing (13) and fibre strands (11) are disposed between the rows of pins (6, 7) such that they wind around the deflection pins (4, 5) of the two pin rows (6, 7) in an alternating and low-friction manner in order to form a grid-like fibre network (8).

2. Burst protection ring according to Claim 1, characterised in that the deflection pins (4, 5) are anchored on securing points (10) on the housing (13) which are located axially outside the fibre network (8).

3. Burst protection ring according to Claim 1, characterised in that the deflection pins (4, 5) of the two rows of pins (6, 7) are mounted on two fixed rigid rings (2, 3).

4. Burst protection ring according to any one of Claims 1 to 3, characterised in that the deflection pins (4, 5) are disposed radially.

5. Burst protection ring according to any one of Claims 1 to 3, characterised in that the deflection pins (4, 5) embrace rollers (14) mounted so as to be rotatable about radial axes.

6. Burst protection ring according to any one of Claims 1 to 5, characterised in that the angle between the directions of a fibre strand (11) on both sides of a deflection pin (4) is between 60° and 120°.

7. Burst protection ring according to any one of Claims 1 to 6, characterised in that intersection points (9) of superimposed fibre strands (11) are connected to one another.

8. Burst protection ring according to Claim 7, characterised in that the intersection points (9) are formed by knotting together the fibre strands (11).

9. Burst protection ring according to Claim 7, characterised in that the intersection points (9) are formed by adhesion of the fibre strands (11).

## Revendications

1. Ceinture de protection contre l'éclatement, en un matériau à base de fibres, pour éviter la sortie de morceaux projetés à travers le carter, avec une énergie cinétique élevée en provenance de l'intérieur, ceinture caractérisée en ce que dans des zones marginales de part et d'autre, se trouvent deux rangées (6, 7) de tiges de renvoi (4, 5) réparties à la périphérie et portées par le carter (13), et les cordons de fibres (11) sont disposés en entourant avec faible frottement et en alternance les tiges de renvoi (4, 5) des deux rangées de tiges (6, 7) pour former un réseau de fibres (8) entre les rangées de tiges (6, 7).

2. Ceinture de protection contre l'éclatement selon la revendication 1, caractérisée en ce que les tiges de renvoi (4, 5) sont accrochées au carter (13) à des points de succession (10) axialement à l'extérieur du réseau de fibres (8).

3. Ceinture de protection contre l'éclatement selon la revendication 1, caractérisée en ce que les tiges de renvoi (4, 5) des deux rangées de tiges (6, 7) sont prévues sur deux anneaux rigides (2, 3) fixes.

4. Ceinture de protection contre l'éclatement selon l'une des revendications 1 à 3, caractérisée en ce que les tiges de renvoi (4, 5) sont radiales.

5. Ceinture de protection contre l'éclatement selon l'une des revendications 1 à 3, caractérisée en ce que les tiges de renvoi (4, 5) entourent des galets (14) montés à rotation sur des axes radiaux.

6. Ceinture de protection contre l'éclatement selon l'une des revendications 1 à 5, caractérisée en ce que l'angle des directions d'un cordon de fibres (11) de part et d'autre de la tige de renvoi (4) est compris entre 60° et 120°.

7. Ceinture de protection contre l'éclatement selon l'une des revendications 1 à 6, caractérisée en ce que les points d'intersection (9) des cordons de fibres (11) superposés sont reliés.

8. Ceinture de protection contre l'éclatement selon la revendication 7, caractérisée en ce que les points d'intersection (9) sont formés par nouage des cordons de fibres (11).

9. Ceinture de protection contre l'éclatement selon la revendication 7, caractérisée en ce que les points d'intersection (9) sont formés par collage des cordons de fibres (11).
